# EUROPÄISCHE PATENTSCHRIFT

(11) **EP 0 816 675 B1**
(45) Veröffentlichungstag und Bekanntmachung des Hinweises auf die Patenterteilung: **10.04.2002**
(21) Anmeldenummer: 97110504.4
(22) Anmeldetag: 26.06.1997
(51) Int. Cl.: F04B 1/04, F04B 1/053

(54) **Vorrichtung zur Stabilisierung des Exzenterrings einer Radialkolbenpumpe**
Arrangement for stabilizing the eccentric ring of a radial piston pump
Dispositif pour la stabilisation de l'anneau excentrique d'une pompe à pistons radiaux

(30) Priorität: 01.07.1996 DE 19626399; 16.10.1996 DE 19642735
(43) Veröffentlichungstag der Anmeldung: 07.01.1998
(73) Patentinhaber: Mannesmann Rexroth AG, 97816 Lohr am Main (DE)
(72) Erfinder: Arnold, Bernhard, 97849 Roden-Ansbach (DE); Eisenbacher, Egon, 97753 Karlstadt/Main (DE); Pawellek, Franz, 97840 Hafenlohr (DE)
(74) Vertreter: Winter, Brandl, Fürniss, Hübner, Röss, Kaiser, Polte Partnerschaft

(56) Entgegenhaltungen:
- EP-A- 0 204 136
- DE-A- 2 848 207
- DE-A- 3 510 634
- DE-A- 3 522 479
- DE-A- 3 919 267
- DE-A- 4 126 640
- DE-A- 19 612 412
- DE-A- 19 640 596
- GB-A- 491 336
- US-A- 2 650 543

## Beschreibung

Die Erfindung betrifft eine Vorrichtung zur Stabilisierung des Exzenterrings einer Radialkolbenpumpe mit mehreren von einer gemeinsamen Exzenterwelle angetriebenen Kolben, gemäß dem Oberbegriff des Patentanspruchs 1.

Solche Radialkolbenpumpen werden häufig zur Speisung der gemeinsamen Hochdruckleitung (Common-Rail) eines Kraftstoff-Einspritzsystems für Fahrzeuge eingesetzt, weil derartige Pumpen mit verhältnismäßig kleinem Bauvolumen hohe Drücke bereitstellen und ein gutes Ansprechverhalten der Regelung haben. Um den Druck in der Common-Rail in Abhängigkeit von den Betriebsparametern des Kraftstoff-Versorgungssystems entsprechend der momentanen Druckfluidanforderung zu regeln, wird der Radialkolbenpumpe beispielsweise eine verstellbare Saugdrossel vorgeschaltet, die somit als eine Fluidfördermengen-Begrenzungseinrichtung fungiert, so daß die einzelnen Kolben der Radialkolbenpumpe nur soviel Druckfluid, d.h. Kraftstoff fördern, wie in der Common-Rail tatsächlich benötigt wird. Es kann sich somit in den einzelnen Pumpenkammern unter bestimmten Bedingungen eine extreme Unterversorgung einstellen, und zwar selbst dann, wenn die Kolben Druckfluid, d.h. Kraftstoff aus einem Niederdruckbereich ansaugen, der bereits mittels einer Vorförderpumpe unter Druck gesetzt ist. Radialkolbenpumpen halten derartigen Betriebsbedingungen, in denen insbesondere am Einlaß der Pumpenkammer Kavitation auftreten kann, verhältnismäßig gut stand. Denn die den Kolben gegen die Stützfläche am Exzenterring vorspannende Feder kann in der Regel ausreichend groß dimensioniert werden, um sicherzustellen, daß der Kolben bzw. der damit in einer Kraftkette stehende Gleitschuh der Stützfläche des Exzenterrings ständig folgt.

Solange die Pumpenkammer im Saughub des Pumpenkolbens vollständig mit Druckfluid gefüllt wird, übt bei einer Mehrzahl von in gleichmäßigem Umfangsabstand zueinander stehenden Radialkolben zumindest ein Gleitschuh eine ausreichend hohe Radialkraft auf die zugehörige Stützfläche des Exzenterrings aus, um diesen durch den Flächenkontakt zwischen Gleitschuh und Stützfläche in Umfangsrichtung zu stabilisieren. Damit ein Verdrehen des Exzenterrings auch dann verhindert werden kann, wenn die Druckfluidzufuhr zur Pumpenkammer der Hochdruckpumpe versagt, wird in der DE 35 22 479 A1 bei einer gattungsbildenden Radialkolbenpumpe ein zusätzliches, sich am Pumpengehäuse abstützendes Stabilisierungsteil vorgesehen, das flächig gegen eine weitere Stabilisierungsfläche des Exzenterrings vorgespannt ist. Dieses Stabilisierungsteil ist von einem federbeaufschlagten Kolben gebildet, der radial nach innen vorgespannt ist und mit seinem radial innen liegenden Stirnende flächig gegen eine zugehörige Abflachung des Exzenterrings drückt. Somit wird der Exzenterring auch dann, wenn die Kolben in den Fällen eines Versagens der Druckfluidzufuhr nicht länger gegen die Stützflächen gedrückt werden, gegen Verdrehen gesichert. Nach erneutem Start der Pumpe nach einem Ausfall des Versorgungsmediums kann die Pumpe somit ohne vorheriges, erneutes Ausrichten des Exzenterrings wieder gestartet werden, so daß Pumpenausfallzeiten vermieden werden.

Nach einer besonderen Ausführungsform gemäß Figur 3 ist der Stabilisierungskolben radial innerhalb des Pumpenkolbens geführt und stützt sich mit seinem stirnseitigen Tellerabschnitt am Ringkragen des Pumpenkolbens ab. Das Innere des Stabilisierungskolbens ist über einen Radialkanal, einen Axialkanal und ein Drosselelement mit Druckfluid füllbar, wodurch ein Dämpfungseffekt für den sich radial nach innen bewegenden Pumpenkolben erzielbar ist.

Radialkolbenpumpen mit einem vorstehend beschriebenen Aufbau werden nicht nur für immer höher werdende Systemdrücke, sondern auch für immer höhere Drehzahlen eingesetzt. Da sich bei derartigen Radialkolbenpumpen der Exzenterring auf einer Kreisbahn bewegt, wobei er parallel zu sich selbst verschoben wird, findet zwischen dem Pumpenkolben bzw. einen zugehörigen Gleitschuh und der abgeflachten Stützfläche des Exzenterrings eine Relativ-Gleitbewegung statt. Die Reibkraft hat die Tendenz, den Exzenterring zu verdrehen. Weil die Reibkraft sich zyklisch mit dem Drehwinkel der Exzenterwelle verändert, ist sie letztlich insbesondere bei höheren Drehzahlen dafür verantwortlich, daß nicht mehr kontrollierbare Dreh-/Kippschwingungen des Exzenterrings auftreten, die die Funktionsfähigkeit der Radialkolbenpumpe beeinträchtigen und zu einem erhöhten Verschleiß der einzelnen Komponenten der Radialkolbenpumpe führen können. Diese unerwünschten Dreh-/Kippschwingungen treten insbesondere dann auf, wenn die Radialkolbenpumpe mit einer sogenannten Saugdrosselregelung ausgestattet ist bzw. wenn in der Druckfluidversorgung einzelner Verdrängerkolben Drossel- oder Ventilorgane vorgesehen sind, mit denen zumindest einzelne Verdränger bzw. Pumpenkolben quasi abgeschaltet werden.

Der Erfindung liegt deshalb die Aufgabe zugrunde, eine Vorrichtung zur Stabilisierung des Exzenterrings einer Radialkolbenpumpe gemäß dem Oberbegriff des Patentanspruchs 1 zu schaffen, mit der in allen Betriebszuständen und insbesondere bei hohen Drehzahlen und im Saugdrosselbetrieb mit Druckfluid-Unterversorgung einzelner Verdränger Dreh/Kippschwingungen des Exzenterrings wirksam ausgeschlossen werden.

Diese Aufgabe wird durch die Merkmale des Patentanspruchs 1 gelöst.

Erfindungsgemäß wird der Exzenterring durch eine Verdrängerelementanordnung stabilisiert, die in jeder Bewegungsphase der Radialkolbenpumpe eine den Exzenterring stabilisierende aktive Druckbeaufschlagung erhält. Dadurch ist die Möglichkeit gegeben, die Stabilisierungskraft an den Betriebszustand der Pumpe anzupassen und beispielsweise in den für Dreh-/Kippschwingungen kritischen Betriebsphasen, d.h. bei hohen Drehzahlen und/oder bei einer Unterversorgung der Pumpenkammern einzelner oder aller Pumpenkolben die Stabilisierungskraft ausreichend hoch zu halten, um den Exzenterring vor Dreh-/Kippschwingungen zu schützen. Die zur Stabilisierung des Exzenterrings erforderliche Kraft kann damit energetisch optimiert werden, indem sie beispielsweise nur in einem ganz bestimmten Drehzahlband und/oder in Abhängigkeit von Parametern der Saugdrosselregelung bzw. der Druckfluidversorgung einzelner oder aller Pumpenkolben mit besonderer Wirksamkeit bereitgestellt wird. In anderen Betriebszuständen, in denen der Exzenterring derartigen Dreh-/Kippschwingungen nicht im besonderen Umfang unterliegt, kann erfindungsgemäß die Stabilisierungskraft geringer gehalten werden, wodurch der Wirkungsgrad der Radialkolbenpumpe auf ein Optimum einstellbar ist.

Die Verdrängerelementanordnung selbst kann in verschiedensten Ausführungsformen vorgesehen werden. Eine erste Variante ist Gegenstand der Ansprüche 2 bis 5. Diese Variante hat den besonderen Vorteil, daß die Stabilisierungsvorrichtung unabhängig von den übrigen Komponenten der Radialkolbenpumpe gestaltet werden kann, was sich positiv im Hinblick auf eine Nachrüstbarkeit von herkömmlichen Radialkolbenpumpen mit einer erfindungsgemäßen Stabilisierungsvorrichtung auswirkt. Bei ausreichend großer Dimensionierung der Druckkammer des Verdrängerelements und vorzugsweise bei weitgehend großer Gestaltung der Kontaktfläche zwischen dem tassenförmigen Kolben und der Stabilisierungsfläche am Exzenterring, genügt bereits ein einziger tassenförmiger Kolben, um den Exzenterring in den kritischen Betriebszuständen vor Dreh-/Kippschwingungen zu schützen. Zur energetischen Optimierung der Radialkolbenpumpe kann der Innendruck des tassenförmigen Kolbens vorzugsweise nach einem bestimmten Steuerprofil veränderbar sein, das an betriebspunktbestimmte Parameter der Radialkolbenpumpe angepaßt ist. Es hat sich gezeigt, daß eine solche Ausgestaltung der Verdrängerelementanordnung dann besonders sinnvoll einsetzbar ist, wenn nicht mehr als drei Pumpenkolben vorhanden sind, da auf diese Weise am Exzenterring eine ausreichend große Stabilisierungsfläche zwischen zwei benachbarten Stützflächen am Exzenterring ausgebildet werden kann.

Wenn die Anzahl der tassenartigen Kolben vergrößert wird, läßt sich der Stabilisierungseffekt zusätzlich verbessern. Wenn beispielsweise drei in gleichmäßigem Winkelabstand zueinander stehende Stabilisierungskolben gemäß Patentanspruch 5 vorgesehen sind, befindet sich mindestens ein tassenförmiger Kolben in einer radial nach außen gerichteten Verdrängungsphase, so daß die Möglichkeit gegeben ist, die Stützkraft dieses Stabilisierungskolbens in dieser Bewegungsphase zusätzlich anzuheben. Der Grad der Steigerung der Stabilisierungskraft in dieser Bewegungsphase des Stabilisierungskolbens läßt sich auf besonders einfache Weise über die Druckfluid-Versorgungsöffnung für die Innenseite des tassenartigen Kolbens steuern.

Eine weitere Variante der Stabilisierungsvorrichtung für den Exzenterring, die sich insbesondere für Ausführungsformen von Radialkolbenpumpen eignet, die mehr als drei, beispielsweise fünf und mehr Radialkolben besitzt, ist Gegenstand der Patentansprüche 6 ff. Diese Variante hat den besonderen Vorteil, daß die Stabilisierungsvorrichtung in die einzelnen Zylindereinsatz-Module der Radialkolben integriert werden kann, wodurch sich eine sehr raumsparende Anordnung ergibt. Weil mehrere, vorzugsweise in gleichmäßigem Winkelabstand zueinander liegende tellerförmige Elemente und zugehörige bewegbare Stützhülsen vorgesehen sind, mit denen eine entsprechende Anzahl von Druckfluidkammern begrenzt werden, wird bei der Bewegung der Pumpenwelle stets zumindest eine Druckfluidkammer in der radial nach außen gerichteten Bewegungsphase des zugeordneten Pumpenkolbens kurzzeitig unter Druck gesetzt, wodurch der Exzenterring über die zugehörige Stützfläche stabilisierbar ist, und zwar auch dann, wenn die Druckfluidversorgung aller bzw. einzelner Pumpenkammern so stark gedrosselt ist, daß die Pumpenkammer nicht mehr vollständig gefüllt werden kann. Über die gedrosselte Verdrängung des in der Druckfluidkammer gefangenen Druckfluids läßt sich der Druckaufbau und damit die Stabilisierungskraft gut dosieren, und zwar beispielsweise derart, daß sich in einem spezifischen Drehzahlbereich der Stabilisierungseffekt besonders wirksam einstellt. Dieser Drehzahlbereich wird so gelegt, daß er mit dem kritischen Drehzahlbereich zusammenfällt, in dem die eingangs beschriebenen Dreh-/Kippschwingungen des Exzenterrings vorrangig auftreten.

Weil zur Begrenzung der Druckfluidkammer tellerförmige Elemente verwendet werden, wird der Bauraum in radialer Richtung durch die erfindungsgemäßen Maßnahmen nur geringfügig angehoben. Auch die Stützhülse läßt sich sehr platzsparend in die einzelnen Einheiten bzw. Module im Bereich der Zylindereinsätze integrieren. Für die Druckfluidkammer wird erfindungsgemäß kein zusätzlicher Bauraum in Anspruch genommen. Es wird hierfür der Zylinderraum zwischen der radial innen liegenden Stirnfläche des Zylindereinsatzes und einem Gleitschuh herangezogen, auf dem sich deren Pumpenkolben abstützt. Dabei können der Stützhülse weitere Aufgaben übertragen werden, wie z.B. die Aufgabe, eine Stützfläche für die Rückholfeder des Pumpenkolbens bereitzustellen.

Die Stützhülse erfüllt mit der Weiterbildung des Patentanspruchs 7 die Funktion eines Ventils zur zeitlich gesteuerten Füllung der zur Stabilisierung des Exzenterrings herangezogenen Druckfluidkammer. Für die Führung der Stützhülse verbleiben verschiedene Möglichkeiten. Gemäß einer ersten Variante nach Patentanspruch 8 ist die Stützhülse auf der Außenoberfläche des Zylindereinsatzes geführt, während sie nach der Variante gemäß Patentanspruch 16 über eine zum Kolben koaxiale Bohrung im Pumpengehäuse geführt ist.

Zusätzlicher Bauraum wird durch die Weiterbildung des Patentanspruchs 10 eingespart, indem für die Drosselkanalanordnung der Kontaktbereich zwischen Stützhülse und tellerförmigem Element genutzt wird. Eine besonders einfache Gestaltung des tellerförmigen Elements ergibt sich mit der Weiterbildung des Patentanspruchs 14. Das tellerförmige Element kann gemäß dieser Weiterbildung als Lochscheibe ausgebildet werden, die über einen Radialkragen axial fest mit dem Pumpenkolben verbunden ist.

Diese Ausgestaltung läßt. sich in vorteilhafter Weise gemäß Patentanspruch 15 so axial verspannen, daß Relativbewegungen zwischen Stützhülse, tellerförmigem Element und Gleitschuh vermieden werden, wodurch übermäßigem Verschleiß entgegengewirkt wird.

Bei herkömmlichen Radialkolbenpumpen wird regelmäßig ein Fluidvorfördersystem eingesetzt, über das die Hauptstufe gespeist wird. Dabei werden zum Beispiel integrierte Flügelzellenpumpen verwendet. Mit der Weiterbildung der Ansprüche 24 bis 32 gelingt es, die Versorgung der Hauptstufe bei Verringerung des Teileaufwands zu verbessern und die Vorrichtung energetisch weiter zu optimieren.

Entsprechend dieser Weiterbildung wird die zyklische Bewegung der Verdrängerelementanordnung zu Vorförderzwecken herangezogen, wobei sich als besonderer zusätzlicher Vorteil ergibt, daß die Phasenverschiebung zwischen Vorförderpumpe und Hochdruckpumpe automatisch eliminiert wird.

Dabei kann die Montage der Radialkolbenpumpe einfach gehalten werden. Durch eine verminderte Anzahl von Bauteilen können die Herstellungskosten verringert werden.

In der Radialkolbenpumpe nach Anspruch 24 bis 31 arbeitet die Stabilisierungsvorrichtung gleichzeitig als Vorförderpumpe, wobei nur geringe konstruktive Änderungen nötig sind, um von der Radialkolbenpumpe mit Stabilisierungsvorrichtung zur Radialkolbenpumpe mit Stabilisierungsvorrichtung und Vorförderpumpe zu gelangen. Durch diese Maßnahmen werden sowohl die Montage der Pumpe vereinfacht als auch die Herstellungskosten verringert. Ferner ist bei diesen Ausführungsbeispielen das Anlaufverhalten bei der Startdrehzahl verbessert, da auch die Vorförderpumpe nach dem Kolben-Verdrängerprinzip arbeitet. Darüber hinaus ist eine bessere Synchronisation zwischen Vorförderpumpe und Hochdruckpumpe möglich, da die Pumpfrequenzen in Phase liegen. Das antriebsseitige Wellenende kann mit höherer Variabilität ausgebildet werden, weil der Lagerdurchmesser keinen Einschränkungen mehr unterworfen ist. Ferner kann die Pumpe um die Länge der Flügelzellenpumpe kürzer gestaltet werden.

Mit den Merkmalen der Ansprüche 25 und 30 erhält die Stabilisierungsvorrichtung in der konkreten Ausgestaltung der vorhergehenden Ansprüche durch das einfache Hinzufügen einer Schlitzsteuerungseinrichtung und eines Rückschlagventils sowie eines Druckkanals und eines Saugkanals auf einfache Weise die integrierte Vorförderfunktion. Durch die Schlitzsteuerung wird dabei die Druckaufbauphase optimiert.

Gemäß den Ansprüchen 25 bzw. 30 ist die Stützhülse auf des Außenoberfläche der Zylindereinsatzes bzw. in einer zum Kolben koaxialen Bohrung im Pumpengehäuse vorgesehen. Dadurch wird ein stabiler Pumpenbetrieb gewährleistet.

Die Weiterbildung nach den Ansprüchen 26 und 27 betreffen zwei Varianten für die Schlitzsteuerungseinrichtung. Dabei können die Schlitze entweder in der Stützhülse oder in der Dichthülse vorgesehen sein. Mit diesen Schlitzen wird eine gedrosselte Fluidströmung abgesichert. Wenn die Stützhülse mit ihrem Außendurchmesser im Gehäuse geführt wird, können die auftretenden Teilvolumenströme direkt im Gehäuse über Rückschlagventile zusammengeführt werden (Figur 9), was den Aufbau zusätzlich vereinfacht. Andernfalls wird ein Zusatzelement in Form einer Dichthülse verwendet, um den Volumenstrom aus der ringförmigen Verdrängerkammer in das Gehäuse zu überführen.

Mit der Variante nach Anspruch 27 ergibt sich als besonderer Vorteil, daß die Dichtlänge größer gehalten werden kann.

Um das Rückschlagventil platzsparend anzuordnen wird nach Anspruch 28 eine Blechzunge einer Flachdichtung aus Blech als Rückschlagventil verwendet. Eine weitere raumsparende Anordnung des Rückschlagventils besteht in der Integration in eine Andrückschraube des Stützrings eines Druckkammereinsatzes. Der Stützring ist dabei besonders vorteilhaft, da dieser unabhängig vom Zylindereinsatz positionierbar ist. Somit können statische Überbestimmungen der Pumpenmechanik im Bereich des Zylindereinsatzes wirkungsvoll vermieden werden.

Die Weiterbildungen der Vorrichtung nach den Ansprüchen 31 und 32 haben den Vorteil, daß eine Feder für einen ausreichenden Anpreßdruck des Kolbens an den Exzenterring sorgt. Die dort verwendete Ausgestaltung der Schlitzsteuerungsvorrichtung kann durch besonders geringfügige konstruktive Änderungen einer bestehenden Pumpenkonstruktion realisiert werden kann.

Vorteilhafte Weiterbildungen sind Gegenstand der übrigen Unteransprüche.

Nachstehend werden anhand schematischer Zeichnungen mehrere Ausführungsbeispiele der Erfindung näher erläutert.
Es zeigen:
Fig. 1 einen schematisierten Schnitt einer Radialkolbenpumpe mit drei Radialkolben und einer ersten Ausführungsform der Vorrichtung zur Stabilisierung des Exzenterrings;
Fig. 2 eine der Figur 1 ähnliche Ansicht einer Radialkolbenpumpe gemäß einer Variante der Ausgestaltung nach Figur 1;
Fig. 3 eine schematisierte Schnittansicht (Längsschnitt) einer dritten Ausführungsform der Radialkolbenpumpe mit einer weiteren Variante der Vorrichtung zur Stabilisierung des Exzenterrings;
Fig. 4 in vergrößerter Darstellung eine Einzelheit der Ausgestaltung nach Fig. 3;
Fig. 5 in einer der Figur 1 ähnlichen Darstellung eine weitere Variante der Radialkolbenpumpe mit einer modifizierten Vorrichtung der Stabilisierungsvorrichtung für den Exzenterring;
Fig. 6 in einer der Figur 4 ähnlichen Darstellung eine weitere Variante der Radialkolbenpumpe mit einer modifizierten Version der Vorrichtung zur Stabilisierung des Exzenterrings;
Fig. 7 einen vergrößerten Teilschnitt - ähnlich der Darstellung gemäß Figur 6 - zur Erläuterung einer weiteren Variante der Vorrichtung zur Stabilisierung des Exzenterrings einer Radialkolbenpumpe;
Fig. 8 eine Schnittdarstellung einer Variante der Vorrichtung zur Stabilisierung des Exzenterrings einer Radialkolbenpumpe, mit der zusätzlich die Funktion einer Vorförderpumpe erfüllt wird;
Fig. 9 einen vergrößerten Teilschnitt zur Erläuterung einer weiteren Variante der Vorrichtung zur Stabilisierung des Exzenterrings einer Radialkolbenpumpe, bei der zusätzlich die Funktion einer Vorförderpumpe ausgeführt wird; und
die Fig. 10 und 11 Schnittdarstellungen von Abwandlungen von der in Fig. 8 dargestellten Vorrichtung.

In Figur 1 ist mit den Rezugszeichen 10 ein Pumpengehäuse bezeichnet, in dem drei in gleichmäßigem Umfangsabstand zueinander stehende Radialkolben-/Zylinderanordnungen aufgenommen sind, die mit einer zentralen Pumpenwelle, d.h. genauer gesagt mit einem Exzenterabschnitt 12 der Pumpenwelle zusammenwirken. Mit 11 ist die Achse der Pumpenwelle bezeichnet, während mit 13 das Zentrum des Exzenterabschnitts 12 bezeichnet ist, die um das Maß E zur Achse 11 versetzt ist. Auf dem Exzenterabschnitt 12 ist drehbar ein Exzenterring 14 gelagert, der auf seiner Außenseite eine der Anzahl der Kolben-/Zylinderanordnungen entsprechende Anzahl von abgeflachten Stützflächen 16 hat.

Auf den Stützflächen 16 stützt sich jeweils ein Gleitschuh 18 ab, der mittels eines Klammerelements 20 axial fest und verliersicher mit dem zugehörigen Pumpenkolben 22 verbunden ist. Der Pumpenkolben 22 sitzt außerdem radial zentriert im Gleitschuh 18, der somit mit seiner Kontaktfläche 23 senkrecht zur Kolbenachse 24 ausgerichtet bleibt.

Die Kolbenachse 24 verläuft im wesentlichen radial zur Pumpenwelle, wobei die Ausrichtung durch einen Zylindereinsatz 26 vorgegeben ist, der in einer entsprechenden Ausnehmung 25 des Pumpengehäuses 10 aufgenommen und mittels eines Schraubdeckels 28 darin fixiert ist. Mit der Innenbohrung des zugeordneten Zylindereinsatzes definiert der Pumpenkolben 22 eine Pumpenkammer 30, welche über ein als Rückschlagventil ausgebildetes Saugventil 31 mit Druckfluid speisbar ist, das unter einem Versorgungsdruck P steht. Andererseits geht von der Pumpenkammer 30 ein Stichkanal 32 aus, der zu einem ebenfalls als Rückschlagventil gestalteten Druckventil 33 geführt ist, welches im Pumpengehäuse 10 aufgenommen und mit einer gemeinsamen Hochdruckleitung 34 in Verbindung steht in der der Hochdruck P₁ herrscht. Die gemeinsame Hochdruckleitung 34 bildet beispielsweise die sogenannte "Common-Rail" eines Kraftstoff-Einspritzsystems einer Brennkraftmaschine.

Mit dem Bezugszeichen 35 ist eine Rückholfeder bezeichnet, die als Druckfeder ausgebildet ist und sich einerseits an einem Kopfabschnitt des Zylindereinsatzes 26 und andererseits am Klammerelement 20 abstützt, so daß der zugehörige Pumpenkolben 22 bei Bewegung des Exzenterabschnitts 12 seinen Saughub ausführen kann.

Figur 1 zeigt den oberen Kolben in der oberen Totpunktlage, d.h. in dem Zustand, in dem die Pumpenkammer 30 das minimale Volumen einnimmt. Bei einer Weiterbewegung des Exzenterabschnitts 12 folgt der Pumpenkolben 22 unter Einwirkung der Druckfeder 35 der Rewegung des Exzenterrings 14, der parallel zu sich selbst auf einer Kreisbahn mit dem Radius E verschoben wird, wodurch sich die Pumpenkammer 22 vergrößert und Druckfluid durch eine Axialbohrung 36 angesaugt wird.

Solange die Druckfluidversorgung unter dem Versorgungsdruck P ausreichend groß ist, um die Pumpenkammer 30 vollständig zu füllen, reichen die Kräfte der Federn 35 und die Druckkraft desjenigen Pumpenkolbens 22*, der sich in der Verdichtungsphase befindet, aus, um den Exzenterring 14 in der gezeigten Position zu stabilisieren. Radialkolbenpumpen der gezeigten Art sind jedoch häufig saugdrosselgeregelt, d.h., der Druck P₁ wird durch eine veränderbare Saugdrossel derart eingeregelt, daß die einzelnen Kolben jeweils nur soviel Druckfluid in den Hochdruckbereich verdrängen, wie zur Aufrechterhaltung des erforderlichen Druckniveaus benötigt wird. Dies bedeutet, daß in solchen Betriebszuständen eine Unterversorgung der betreffenden Druckkammern 30 auftritt, so daß die Kraft der Druckfeder 35 nicht mehr ausreicht, um den Pumpenkolben 22 gegen den in der Pumpenkammer sich aufbauenden Unterdruck radial nach innen zu verschieben. Auch die Pumpenkammer 30* baut in einem solchen Betriebszustand den Hochdruck entweder gar nicht oder mit einer solchen zeitlichen Verzögerung auf, daß die radial nach innen gerichtete Kolbenkraft zur Stabilisierung des Exzenterrings 14 nicht wirksam genutzt werden kann. Diese Betriebszustände sind insbesondere bei hohen Drehzahlen nachteilig, weil sie zu Dreh-/Kippschwingungen des Exzenterrings 14 führen können.

Um derartige Schwingungen auszuschließen, besitzt die Radialkolbenpumpe gemäß Figur 1 eine Vorrichtung zur Stabilisierung des Exzenterrings in Form einer hydraulischen Verdrängerelementanordnung, mit der der Exzenterring 14 in jeder Bewegungsphase der Pumpe durch aktive Druckbeaufschlagung der Verdrängerelementanordnung stabilisiert wird. Im einzelnen ist ein tassenförmiger Kolben 40 vorgesehen, der sich mit seinem Boden 42 an einer zugeordneten ebenen Stabilisierungsfläche 44 des Exzenterrings 14 flächig abstützt. Der tassenförmige Kolben 40 ist in einer Radialbohrung 46 des Pumpengehäuses 10 gleitbeweglich geführt und definiert in seinem Inneren und im Zusammenwirken mit der Radialbohrung 46 einen Druckraum 48, der über zumindest einen Axialkanal 47 in einer Verschlußschraube 50 mit einem Druckfluidsystem unter dem Druck P2 in Verbindung steht. Der Innendurchmesser D40 und der Druck im Druckraum 48 bestimmen die radiale Druckkraft F_{R}, mit der der tassenförmige Kolben 40 ständig gegen die Stabilisierungsfläche 44 des Exzenterrings 14 gedrückt wird, wodurch letzterer unabhängig von den Druckverhältnissen und von der Fluidversorgung der Pumpenkammern 30, 30* in der gezeigten Position gehalten wird.

Das Druckniveau P2 kann auf einem konstanten Wert gehalten werden. Es ist jedoch gleichermaßen möglich, diesen Druck P2 in Abhängigkeit von den Betriebszuständen der Radialkolbenpumpe so zu optimieren, daß der Stabilisierungseffekt für den Exzenterring 14 in erster Linie dann bereitgestellt wird, wenn dies beispielsweise in einem bestimmten Drehzahlbereich oder aber beim Abschalten eines oder aller Pumpenkolben vordringlich ist. Durch geeignete Dimensionierung des zumindest einen Axialkanals 47 kann der Druck im Druckraum 48 sogar zyklisch angehoben werden, in dem der Drosseleffekt des Axialkanals 47 genutzt wird.

Bei der Ausführungsform gemäß Figur 1 ist der tassenförmige Kolben 40 zusätzlich durch eine Druckfeder 49 radial nach innen vorgespannt. Die Druckfeder 49 ist im inneren des tassenförmigen Kolbens 40 aufgenommen und stützt sich auf der Unterseite der Verschlußschraube 50 ab. Die Druckfeder 49 hat nicht nur eine die Radialkraft erhöhende Wirkung, sondern sie sorgt bei einem kompletten Druckausfall im Drucksystem mit dem Druck P2 dafür, daß der Exzenterring 14 stabilisiert bleibt.

Die Ausführungsform gemäß Figur 2 unterscheidet sich von derjenigen gemäß Figur 1 lediglich dadurch, daß anstelle eines einzigen tassenförmigen Kolbens mehrere derartiger Kolben 140-1 bis 140-3 vorgesehen sind, die mit separaten Stabilisierungsflächen 144 am Exzenterring 114 in flächigem Anlagekontakt stehen. Mit dieser Variante ist sichergestellt, daß in jeder Bewegungsphase des Exzenterabschitts 112 wenigstens ein tassenförmiger Kolben 140 radial nach außen bewegt wird, so daß die damit einhergehende Verkleinerung des Druckraums 148 im Zusammenwirken mit der Drosselfunktion des Axialkanals 147 zur Anhebung der Stabilisierungskraft F_{R} nutzbar ist. Bei der Ausführungsform gemäß Figur 2 befindet sich der Kolben 140-3 in dieser Phase, so daß sich im Druckraum 148-3 ein erhöhter Stabilisierungsdruck aufbauen kann, der zusätzlich zur Stabilisierung des Exzenterrings 114 nutzbar ist.

Bei den vorstehend beschriebenen Ausführungsbeispielen wurde die Vorrichtung zur Stabilisierung des Exzenterrings von einer zusätzlichen Einrichtung bereitgestellt. Im folgenden werden Varianten beschrieben, bei denen die Vorrichtung zur Stabilisierung des Exzenterrings in die Kolben/Zylinderanordnung der Radialkolbenpumpe integriert ist. Zur Vereinfachung der Beschreibung werden im folgenden für diejenigen Komponenten, die den Bauteilen der zuvor beschriebenen Ausführungsbeispiele entsprechen bzw. vergleichbar sind, mit ähnlichen Bezugszeichen versehen, denen jedoch eine "2" (Figur 3 und 4), eine "3" (Figur 5), eine "4" (Figur 6) bzw. eine "5" (Figur 7) vorangestellt ist.

Figur 3 zeigt eine Radialkolbenpumpe mit mehreren - beispielsweise 3 bis 5 - Zylindereinsätzen 226, die in gestuften Radialbohrungen 225 mit im wesentlichen radialer Ausrichtung im Pumpengehäuse 210 aufgenommen sind. Auf den Exzenterabschnitt 212 ist über eine Gleitbeschichtung 252 der Exzenterring 214 drehbar gelagert, auf dem sich die Radialkolben 222 über jeweils einen Gleitschuh 218 abstützen. Im Bereich der Pumpenkammer 230, des Saugventils und des Druckventils ergeben sich keine Unterschiede zu dem zuvor beschriebenen Ausführungsbeispiel, so daß auf eine nähere Beschreibung dieser Details verzichtet werden kann. Unterschiedlich ist die Art und Weise, wie der Exzenterring 214 in jeder Bewegungsphase der Radialkolbenpumpe gegen Dreh/Kippschwingungen stabilisiert wird. Zur Erläuterung der Stabilisierungsvorrichtung wird auf die Figur 4 Bezug genommen, die sich von der Ausgestaltung nach Figur 3 lediglich dadurch unterscheidet, daß das Druckventil nicht im Pumpengehäuse 210, sondern im Zylindereinsatz 226 aufgenommen ist.

Jeder Pumpenkolben 222 ist im Bereich seines radial inneren Endabschnitts axial fest mit einem tellerförmigen Element 254 verbunden, so daß es sich zusammen mit dem Kolben 222 und dem Gleitschuh 218 bewegt. Das tellerförmige Element 254 liegt an einer Innenschulter 256 einer Stützhülse 258 an, die mit einem ersten Abschnitt mit Gleitpassung an einer zylindrischen Außenfläche 259 des Zylindereinsatzes 226 axial beweglich geführt ist und mit einem weiteren Abschnitt den Gleitschuh 218 radial einfaßt und sich an der Stützfläche 216 des Exzenterrings 214 abstützt. Der axial beweglich am Zylindereinsatz 226 geführte Abschnitt der Stützhülse 258 weist zumindest einen Radialdurchbruch 260 auf, der in der in den Figuren 3 und 4 gezeigten Stellung vom Zylindereinsatz 226 verschlossen ist. Die in den Figuren 3 und 4 gezeigte Stellung des Kolbens 222 und damit der Stützhülse 258 ist die obere Totpunktlage, d.h. die Stellung, in der die Pumpenkammer 230 das kleinste Volumen einnimmt. In einer um den Phasenwinkel von 180° verschobenen Stellung des Exzenterabschnitts 212, in der die Pumpenkammer 230 das maximale Volumen hat, ist der Kolben 222 und damit die Stützhülse 258 radial soweit nach innen verschoben, daß der zumindest eine Radialdurchbruch 260 die radial innen liegenden Stirnseite 262 des Zylindereinsatzes 226 erreicht, so daß eine Druckfluidkammer 264 zwischen der Stirnseite 262 des Zylindereinsatzes 226 und dem tellerförmigen Element 254 mit Druckfluid aus einem Raum 266 füllbar ist. Das Druckfluid in diesem Raum steht regelmäßig unter einem sehr geringen Überdruck.

Mit dem Bezugszeichen 268 ist zumindest eine Axialbohrung bzw. ein Axialdurchbruch im tellerförmigen Element 254 und mit dem Bezugszeichen 270 ist ein Radialkanal bezeichnet, der die Rückseite des tellerförmigen Elements 254 mit einem Raum 267 verbindet, in dem im wesentlichen derselbe Druck wie im Raum 266 herrscht. Die Kanäle 268 und 270 sind somit Bestandteil einer Drosselanordnung, über die das in der Druckfluidkammer 264 gefangene Druckfluid verdrängt werden kann, wenn die Stützhülse 258 im Verdichtungshub des Kolbens 222 gegen die Kraft der Rüchholfeder 235, welche sich an einer Schulter 272 der Stützhülse 258 abstützt, radial nach außen bewegt wird. Dabei ergibt sich folgende Funktionsweise:

Zu Beginn der radial nach außen gerichteten Bewegung der Stützhülse 258 bleibt die Verbindung zwischen dem Raum 266 und der Druckfluidkammer 264 noch geöffnet. Der Radialdurchbruch 260 wird jedoch mit zunehmender Radialverschiebung nach außen immer weiter und schließlich ganz geschlossen, so daß das-in der Druckfluidkammer 264 eingefangene Druckfluid durch die fortgesetzte Bewegung des tellerförmigen Elements 254 unter Druck gesetzt wird. Der Druckanstieg in der Druckfluidkammer 264 und damit die vom Gleitschuh 218 auf dem Exzenterring 214 ausgeübte Stabilisierungskraft ist abhängig von der Geschwindigkeit, mit der die Stützhülse 258 radial nach außen bewegt wird, d.h. geschwindigkeitsabhängig. Durch geeignete Gestaltung bzw. Anpassung der Kanäle 268 und 270 kann die Stabilisierungsfunktion energetisch optimiert werden, so daß die stabilisierende Funktion in einem bestimmten Drehzahlband, in der es auf die Stabilisierung besonders ankommt, am höchsten gehalten wird. In jedem Fall sollte die Anordnung so getroffen sein, daß der Staudruck in der Druckfluidkammer 264 abgebaut ist, wenn der Hauptkompressionsdruck vom Kolben 222 in der Pumpenkammer 230 aufgebaut wird.

Da sich bei mehreren Radialkolben 222 und damit bei mehreren über den Umfang gleichmäßig verteilten tellerförmigen Elementen 254 immer eine Druckfluidkammer 264 in einem Zustand befindet, in dem diese Kammer verkleinert wird, so daß sich über die Drosseln 268, 270 ein Stabilisierungsdruck aufbaut, kann der Exzenterring 218 unabhängig von den Druckverhältnissen in der Pumpenkammer 230 positiv stabilisiert werden und Dreh-/Kippschwingungen des Exzenterrings werden dadurch wirksam vermieden.

Die Ausführungsform gemäß Figur 5 unterscheidet sich von der Ausführungsform gemäß Figur 3 und 4 durch die Gestaltung des tellerförmigen Elements 354 und der Stützhülse 358. Entsprechend dieser Ausführungsform stützt sich die Stützhülse 358 mit Ihrer Stirnseite 374 am tellerförmigen Element 354 derart ab, daß zwischen den Kontaktflächen zumindest ein Drosselkanal verbleibt. Das tellerförmige Element 354 ist im Zentrum mit dem Pumpenkolben 322 verbunden und hält mit Abschnitten 355 den Gleitschuh 318 klammerartig fest. Erneut ist die Stützhülse 358 mit zumindest einem radialen Durchbruch 360 im Führungskragen ausgestattet, so daß die Druckfluidkammer 364 im Bereich des unteren Totpunkts der Stützhülse 358 und damit des Kolbens 322 mit Druckfluid füllbar ist, welches dann über eine Drosselkanalanordnung zwischen der Stirnfläche 374 der Stützhülse 358 und dem tellerförmigen Element 354 in die Umgebung verdrängbar ist, wodurch eine radial nach innen gerichtete Stabilisierungskraft auf den Exzenterring 314 aufgebaut werden kann.

Im folgenden wird die Ausführungsform gemäß Figur 6 beschrieben, wobei wiederum für diejenigen Elemente, die den Komponenten der zuvor beschriebenen Ausführungsbeispiele entsprechen, ähnliche Bezugszeichen verwendet werden, denen eine "4" vorangestellt ist.

Abgesehen davon, daß bei dieser Ausführungsform das Saugventil 431 mit radialer Ausrichtung in dem Zylindereinsatz 426 integriert ist, der sich in weiterer Abweichung über einen Stützring 476 an einer Schulter des Pumpengehäuses 410 abstützt, ist auch das tellerförmige Element 454 anders gestaltet. Im einzelnen wird das tellerförmige Element von einer Ringscheibe gebildet, an die ein Axialkragen 456 angeformt ist, über den eine axial feste Verbindung zum Kolben 422 hergestellt ist. Zwischen der Stirnseite 474 des Zylindereinsatzes 426 und dem tellerförmigen Element 454 ist zumindest ein Radialkanal 478 ausgebildet, der in einen Radialkanal 480 in der Stützhülse 458 mündet. Der Radialkanal 480 steht unter dem gleichen Druck wie der Raum 466, aus dem über den zumindest einen Radialdurchbruch 460 Druckfluid in den Druckfluidraum zwischen der Stirnseite 474 und dem tellerförmigen Element 454 strömen kann, wenn die Stützhülse 458 ihre innere Totpunktlage eingenommen hat, und zwar spätestens zu diesem Zeitpunkt. Auch bei dieser Ausführungsform folgt die Stützhülse 458 der Bewegung des Exzenterrings 414 unter Einwirkung der Druckfeder 435, die sich an einer Radialschulter 472 der Stützhülse 458 abstützt, d.h. oberhalb eines Kragenabschnitts 482, mit dem der Gleitschuh 418 eingefaßt ist.

Mit dem Bezugszeichen 484 sind elastische Spannstifte bezeichnet, mit denen der Gleitschuh 418 mit der Stützhülse 458 einerseits und mit dem tellerförmigen Element 454 und dem Kolben 422 andererseits elastisch und spielfrei zusammengespannt werden kann, so daß Relativbewegungen dieser Komponenten zueinander und damit frühzeitiger Verschleiß in diesen Bereichen ausgeschlossen werden können.

In der inneren Totpunktlage wird auch bei dieser Ausführungsform zwischen der Stirnseite 474 des Zylindereinsatzes 426 und der Oberseite des tellerförmigen Elements 454 eine Druckfluidkammer 464 begrenzt, auf der nach Verschließen des Radialdurchbruchs 460 Druckfluid durch den Radialdurchbruch 480 und später durch den zumindest einen Radialkanal 478 verdrängbar ist, wodurch sich in der Druckfluidkammer 464 geschwindigkeitsabhängig ein den Exzenterring 414 stabilisierender Druck aufbaut. Durch geeignete Gestaltung der Drosselkanäle und insbesondere des Radialkanals 480 läßt sich die Stabilisierungskraft zur energetischen Optimierung der den Exzenterring stabilisierenden Einrichtung so steuern, daß sie in ausgewählten Betriebszuständen, beispielsweise in einem bestimmten Zentralspektrum mit größter Wirkung arbeitet.

Schließlich wird anhand der Figur 7 eine weitere Ausführungsform der erfindungsgemäßen Vorrichtung zur Stabilisierung des Exzenterrings beschrieben. Dem Bezugszeichen dieser Figur sind - soweit sie vergleichbare Elemente wie in den zuvor beschriebenen Ausführungsbeispielen kennzeichnen - eine "5" vorangestellt.

Die Besonderheit dieses Ausführungsbeispiels besteht darin, daß die Stützhülse 558 hier nicht am Kolbeneinsatz 526, sondern in einer Führungsbohrung 515 des Pumpengehäuses 510 geführt ist. Die Druckfluidkammer ist mit 564 bezeichnet und sie befindet sich oberhalb des Gleitschuhs 518 in dem Raum, in dem die Rückholfeder 535 untergebracht ist, welche sich am Kopfabschnitt des Zylindereinsatzes 526 einerseits und an einem Mitnehmerteller bzw. einer Stützscheibe 554 andererseits abstützt, welche axial fest mit dem Kolben 522 verbunden ist. Das tellerförmige Element der hydraulischen Verdrängerelementanordnung wird hier vom Gleitschuh 518 gebildet.

Zwischen der Stützscheibe 554 und der Innenwandung 584 verbleibt ein kreisringförmiger Spalt 586, der in der gezeigten oberen Totpunktlage des Kolbens 522 und damit der Stützhülse 558 im Bereich eines Radialdurchbruchs 588 der Stützhülse 558 zu liegen kommt. Der Radialdurchbruch 588 steht in Strömungsmittelverbindung mit einer Kammer 567, in der wiederum ein geringer Überdruck bzw. Umgebungsdruck herrscht.

Die Stützhülse 558 hat - wie die Stützhülsen der zuvor beschriebenen Ausführungsbeispiele - zumindest einen weiteren Radialdurchbruch 560, über den bei Erreichen der Steuerkante 590 die Druckfluidkammer 264 schnell mit Druckfluid aus dem Raum 567 füllbar ist. Ferner hat die Stützhülse 558 einen Ringkragen 592, mit dem der Gleitschuh 518 hintergriffen wird. Auf diese Weise kann der Gleitschuh 518, wenn er durch den Kolben 522 radial nach innen bewegt wird, die Stützhülse 558 mitnehmen. Die Wirkungsweise der Stabilisierungsvorrichtung für den Exzenterring 514 ist wie folgt:

Figur 7 zeigt den Kolben 522 in der oberen Totpunktstellung. Unter Einwirkung der Feder 535 folgt der Gleitschuh 518 der Stützfläche 516 des Exzenterrings 514, wenn sich der Exzenterabschnitt bewegt. Die Druckfluidkammer 567 vergrößert sich, während Druckfluid aus dem Raum 567 über den Radialdurchbruch 588 und den Ringspalt 586 einströmt. Schließlich wird im Bereich der unteren Totpunktlage der zumindest eine Radialdurchbruch 560 aufgesteuert, so daß die Druckfluidkammer 567 vollständig mit Druckfluid gefüllt wird. Wenn sich die Stützfläche 516 radial nach außen verschiebt, wird die Stützhülse 558 mitbewegt und die Steuerkante 590 wird allmählich geschlossen. Das in der Druckfluidkammer 564 oberhalb des Gleitschuhs 518 gefangene Druckfluid wird nun bei Weiterbewegung der Stützhülse 558 radial nach außen unter Druck gesetzt, weil dieses Druckfluid nur über den radialen Durchbruch 588, d.h. gedrosselt abströmen kann. Der Staudruck in der Druckfluidkammer 564 wirkt auf den Gleitschuh 518, der somit mit einer geschwindigkeitsabhängigen radialen Vorspannkraft gegen die abgeflachte Stützfläche 516 des Exzenterrings 514 gedrückt wird, wodurch letzterer stabilisiert werden kann. Denn bei mehreren, über den Umfang gleichmäßig verteilten Radialkolben und damit mit mehreren über den Umfang gleichmäßig verteilten Stabilisierungsvorrichtungen für den Exzenterring, befindet sich stets eine Druckfluidkammer 564 in einer Phase, in das Volumen verkleinert wird, so daß die Stabilisierungskraft auf den Exzenterring ausgeübt werden kann.

In den Ausführungsformen der Fig. 8 bis 11 kann die Kombination aus Stützhülse und Zylindereinsatz zusammen mit einer Schlitzsteuerungseinrichtung und einem Rückschlagventil die Funktion einer Vorförderpumpe für die Radialkolbenpumpe ausführen. Bei der nachfolgenden Beschreibung dieser Ausführungsbeispiele werden die Komponenten, die den Bauteilen der zuvor beschriebenen Ausführungsbeispiel entsprechen bzw. mit diesen vergleichbar sind, wiederum mit ähnlichen Bezugszeichen versehen, denen jedoch eine "6" (Fig. 8), eine "7" (Fig. 9), eine "8" (Fig. 10) und eine "9" (Fig. 11) vorangestellt ist.

Die in Fig. 8 gezeigte Ausführungsform mit Stabilisierungsvorrichtung und Vorförderpumpe hat einen ähnlichen Aufbau wie die in Fig. 6 gezeigte Vorrichtung. Jedoch ist in der Ausführungsform von Fig. 8 keine Drosselbohrung analog der Bohrung 480 von Fig. 6 vorgesehen. Das Fluid wird in dieser Ausführungsform über einen Saugkanal 632 zugeführt und über einen Druckkanal 637 aus dem Raum 666 und der Druckfluidkammer 664 abgegeben. Ein nicht näher dargestelltes Rückschlagventil im Druckkanal 637 oder ein anderes Sperrventil stellt sicher, daß ein bestimmter Druck in der Druckfluidkammer herrscht und somit der Exzenterring 614 stabilisiert wird.

An der Unterseite des Stützrings 676 ist eine Dichthülse 638 angeordnet, die in Axialrichtung verlaufende Schlitze 639 hat, die im Zusammenwirken mit dem Stützhülsenende 659 in Abhängigkeit von der Kolbenposition die Fluidströmung vom Saugkanal 636 zum Druckkanal 637 gestatten oder unterbrechen.

Im folgenden wird die Arbeitsweise der in Fig. 8 dargestellten Radialkolbenpumpe beschrieben:

Wenn der Kolben 622 zusammen mit der Stützhülse 658 von dem in Fig. 8 gezeigten oberen Totpunkt aus auf dem Exzenterring 614 über die Feder 635 zu seinem unteren Totpunkt hin bewegt wird, wird über den Saugkanal 632 Fluid angesaugt. Dieses gelangt in den Raum 666. Öffnet sich nun zwischen dem Radialdurchbruch 660 und der Stirnfläche 674 ein schmaler Spalt, so gelangt Fluid ebenfalls in die Druckfluidkammer 664. Die Dichthülse 638 befindet sich zu diesem Zeitpunkt dem Stützhülsenende 659, das dem Gleitschuh 614 abgewandt ist, gegenüber. Bei weiterer Bewegung des Kolbens 622 zum unteren Totpunkt hin gelangt Fluid über den Schlitz 639 in den Raum 690 radial außerhalb des Stützhülsenendes 659, wobei das Rückschlagventil im Druckkanal 637 geschlossen ist.

Im unteren Totpunkt haben Raum 666, der Raum 690 und die Druckfluidkammer 664 ihr maximales Volumen.

Wird nun der Kolben 622 der Radiakolbenpumpe vom unteren zum oberen Totpunkt hin bewegt, so verdrängt der Stützkolben 658 das im Raum 690 vorhandene Fluid in den Druckkanal 637, wobei die Gestaltung der Schlitze diesen Effekt unterstützen kann, und öffnet bei einem bestimmten Betrag, der von der Federkraft des Rückschlagventils bestimmt wird, die Verbindung zum Saugventil des Pumpenabschnitts mit Radialkolbenfunktion. Das im Raum 666 vorhandene Fluid wird durch die Verdrängerbewegung des hydraulischen Verdrängerelements 654 unter Druck gesetzt (Radialbohrung offen) und gelangt im Anschluß zusammen mit den in der Druckfluidkammer 664 vorhandenen Fluid über eine Drosselungseinrichtung, die von den Schlitzen 639 in der Dichthülse 638 und durch das Stützhülsenende 659 gebildet wird, in den Raum 690. Dieses Fluid wird über den Druckkanal 637 dem Saugventil des Pumpenabschnitts mit Radialkolbenfunktion zugeführt. Die Anordnung der Schlitze 639 bestimmt dabei die Befüllungs- und Fluidabgabezeitpunkte sowie den Stabilisierungsdruck für den Exzenterring.

Schließlich wenn der Radialdurchbruch 660 geschlossen ist, wird das Fluid in der Druckfluidkammer komprimiert und ein erhöhter Druck auf den Exzenterring 614 ausgeübt, was den Exzenterring am Platz hält und eine Verschiebung von diesem verhindert. Gelangt der oberste Abschnitt in Fig. 8 vom Stützhülsenende an den in Radialrichtung auswärts liegenden Abschnitt der Schlitze 639 in der Dichthülse 638, so wird die Fluidverbindung zwischen dem Saugkanal 632 und dem Druckkanal 637 unterbrochen. Das Stützkolbenende schiebt jedoch das im Raum 690 vorhandene Fluid aus diesem Raum heraus, woraufhin die Vorförderung abgeschlossen wird.

Durch das Rückschlagventil wird sichergestellt, daß erst ein bestimmter Druck in Raum 666 vorliegen muß, bevor eine Fluidabgabe erfolgt.

In ähnlicher Weise läßt sich aus der Vorrichtung von Fig. 7 eine Ausführungform mit integrierter Vorförderpumpe abwandeln. Dies ist in Fig. 9 gezeigt. Die Vorrichtungen der letztgenannten zwei Figuren unterscheiden sich darin, daß bei der in Fig. 9 gezeigten Vorrichtung der Radialdurchbruch 588 fehlt und daß stattdessen ein Saugkanal sowie ein Druckkanal mit Rückschlagventil vorgesehen sind.

Der Radialdurchbruch 760 und eine Steuerkante 590 bilden bei der Vorrichtung in Fig. 9 eine Schlitzsteuerungsvorrichtung, mit der die Fluidverbindung zwischen dem Saugkanal und dem Druckkanal unterbrochen bzw. gestattet wird. Eine Drosselungsvorrichtung analog dem Stützhülsenende 659 zusammen mit der Dichthülse 638 ist in diesem Ausführungsbeispiel nicht vorgesehen. Doch sichert die Federkraft des Rückschlagventils 791 ab, daß bei der Bewegung des Kolben 722 von unteren zum oberen Totpunkt ein bestimmter Druck in der Druckfluidkammer 764 vorliegt, bevor die Fluidverbindung zwischen dem Druckkanal der Vorförderpumpe und dem Sauganschluß des Pumpenabschnitts mit Radialkolbenfunktion freigegeben wird.

In den Fig. 10 und 11 sind weitere Ausführungsbeispiele für eine Radialkolbenpumpenvorrichtung mit Stabilisierungsvorrichtung und Vorförderpumpe, die dem Ausführungsbeispiel von Fig. 8 ähnlich sind, dargestellt.

Die Vorrichtung gemäß Fig. 10 unterscheidet sich von der aus Fig. 8 darin, daß in Fig. 10 Schlitze 861 an der Stützhülse ausgebildet sind und die Dichthülse 838 keine Schlitze aufweist. Der Aufbau und die Funktion der Vorrichtung aus Fig. 10 entsprechen ansonsten dem Aufbau und der Funktion von der aus Fig. 8. Ein Vorteil dieser Ausführungsform liegt darin, daß im Druckhub größere Dichtlängen realisiert werden können.

Die Vorrichtung in Fig. 11 zeigt eine beispielhafte Realisierung des Rückschlagventils. Wenn im Pumpengehäuse eine Trennfuge an der Flanschseite vorgesehen ist, ist es vorteilhaft, die Flachdichtung am Flansch auch als Rückschlagventil zu nutzen. Dabei können Blechzungen 993 an einer Flachdichtung 992 aus Blech vorgesehen sein. Durch diese Anordnung wird die Bauteilanzahl verringert und somit eine kostengünstigere Pumpe erhalten.

Ferner ist es auch möglich, bei nicht vorhandener Gehäusetrennfuge das Rückschlagventil in die bereits vorgesehene Andrückschraube zu integrieren. Dieses ist beispielhaft in Fig. 8 gezeigt.

Selbstverständlich sind im Rahmen des Fachwissens des Durchschnittsfachmanns Abweichungen von den beschriebenen Ausführungsbeispielen möglich, ohne den durch die Ansprüche bestimmten Schutzbereich zu verlassen. So können beispielsweise zusätzliche, dem Fachmann geläufige Maßnahnen getroffen werden, um bereits während des sich ergrößerns der Druckfluidkammer dafür zu sorgen, daß sich diese über die Drosselkanalanordnung mit Druckfluid füllt. Ferner kann es vorteilhaft sein, den Drosselquerschnitt für die gedrosselte Verdrängung des Druckfluids aus der Druckfluidkammer in einen Niederdruckbereich veränderbar zu gestalten, um auf diese Weise die energetische Optimierung der Erzeugung der Stabilisierungskraft für unterschiedliche Drehzahlspektren sicherzustellen.

Die Erfindung schafft somit eine Vorrichtung zur Stabilisierung des Exzenterrings einer Radialkolbenpumpe mit mehreren, von einer gemeinsamen Exzenterwelle angetriebenen Kolben, die jeweils in einem im Pumpengehäuse fixierten Zylindereinsatz gleitbeweglich geführt sind und sich an abgeflachten Stützflächen des Exzenterrings abstützen, der drehbar auf einem Exzenter der Exzenterwelle gelagert ist. Um in allen Betriebszuständen der Pumpe und damit insbesondere in den Zuständen, in denen für die Pumpenkammern eine Unterversorgung vorliegt, zu verhindern, daß Dreh/Kippschwingungen des Exzenterrings auftreten, ist eine hydraulische Verdrängerelementanordnung vorgesehen, mit der der Exzenterring in jeder Bewegungsphase der Pumpe durch aktive Druckbeaufschlagung der Verdrängerelementanordnung stabilisierbar ist.

Mit den Ausführungsbeispielen der Fig. 8 bis 11 wird eine Radialkolbenpumpe vorgesehen, in die eine Vorförderpumpe integriert ist und bei der ein stabilisierter Konktakt zwischen dem Kolben und dem Exzenterring möglich ist.

## Patentansprüche

1. Vorrichtung zur Stabilisierung des Exzenterrings einer Radialkolbenpumpe mit mehreren von einer gemeinsamen Exzenterwelle angetriebenen Kolben, die jeweils in einem im Pumpengehäuse (10; 110; 210; 310; 410; 510) fixierten Zylindereinsatz (26; 226; 426; 526) gleitbeweglich geführt sind und sich an abgeflachten Stützflächen des Exzenterrings abstützen, welcher drehbar auf einem Exzenter der Ex-zenterwelle gelagert ist, mit zumindest einer Stützelementanordnung, die unabhängig von den Druckverhältnissen in der Pumpenkammer (30; 230; 430) ein sich am Pumpengehäuse abstützendes Stabilisierungsteil flächig gegen eine Stabilisierungsfläche des Exzenterrings vorspannt, **dadurch gekennzeichnet, daß** zur Verhinderung von Dreh-/Kippschwingungen des Exzenterrings (14; 114; 214; 314; 414; 514) im Saugdrosselbetrieb der Radialkolbenpumpe eine hydraulische Verdrängerelementanordnung (40; 140-1 bis 140-3; 254; 354; 454: 514) vorgesehen ist, mit der der Exzenterring in jeder Bewegungsphase der Pumpe durch aktive Druckbeaufschlagung der Verdrängerelementanordnung stabilisiert wird.

2. Vorrichtung nach Anspruch 1, **dadurch gekennzeichnet, daß** die Verdrängerelementanordnung mindestens einen tassenartigen Kolben (40; 140-1 bis 140-3) hat, der sich mit seinem Boden (42) an einer zugeordneten Stabilisierungsfläche (44) des Exzenterrings (14; 114) abstützt und der innenseitig ständig mit Druck beaufschlagt ist.

3. Vorrichtung nach Anspruch 2, **dadurch gekennzeichnet, daß** der Druckstabilisierung eine Feder-Druckkraft (49) parallelgeschaltet ist.

4. Vorrichtung nach Anspruch 3, **dadurch gekennzeichnet, daß** im Tassenkolben (40; 140-1 bis 140-3) eine Druckfeder (49; 149) aufgenommen ist, die sich an einer Verschlußschraube (50) abstützt, in der eine Öffnung (47) für die Zufuhr von unter Vorspanndruck (P2) stehendem Hydraulikmedium ausgebildet ist.

5. Vorrichtung nach einem der Ansprüche 1 bis 4, **dadurch gekennzeichnet, daß** mindestens drei hydraulische Verdrängerelemente (140-1 bis 140-3) vorgesehen sind, die mit gesonderten Stabilisierungsflächen (144-1 bis 144-3) zusammenwirken, welche im vorzugsweise gleichmäßigen Winkelabstand zueinander am Exzenterring (114) ausgebildet sind (Fig. 2).

6. Vorrichtung nach Anspruch 1, **dadurch gekennzeichnet, daß** die hydraulische Verdrängerelementanordnung mehrere, verschiedenen im Winkelabstand zueinander stehenden Kolben zugeordnete tellerförmige Elemente (254; 354; 454; 554) aufweist, die mit dem radial innenliegenden Abschnitt des zugeordneten Kolbens (222; 322; 422; 522) verschiebesicher verbunden sind, in einer Druckkraftkette zur zugehörigen Stützfläche (216; 316; 416; 516) des Exzenterrings (214; 314; 414; 514) stehen und jeweils im Zusammenwirken mit dem betreffenden Zylindereinsatz (226; 326; 426; 526) und einer zusammen mit mit dem tellerförmigen Element bewegbaren Stützhülse (258; 358; 458; 558) eine Druckfluidkammer (264; 364; 464; 564) begrenzen, aus der das darin gefangene Druckfuid gedrosselt.verdrängbar ist.

7. Vorrichtung nach Anspruch 6, **dadurch gekennzeichnet, daß** die Stützhülse (258; 358; 458; 558) einen Radialdurchbruch (260; 360; 460; 560) hat, über den die Druckfluidkammer (264; 364; 464; 564) im Bereich des unteren Totpunktes der Kolbenbewegung mit Fluid aus der Umgebung füllbar ist.

8. Vorrichtung nach Anspruch 6 oder 7, **dadurch gekennzeichnet, daß** die Stützhülse (258; 358; 458) auf der Außenoberfläche des Zylindereinsatzes (226; 326; 426) mit Passung geführt ist.

9. Vorrichtung nach Anspruch 8, **dadurch gekennzeichnet, daß** die Stützhülse (258; 358; 458) mittels einer Schrauben-Druckfeder (235; 335; 435) auf die Stützfläche (216; 316; 416) des Exzenterrings (214; 314; 414) zu vorgespannt ist.

10. Vorrichtung nach Anspruch 9, **dadurch gekennzeichnet, daß** die Stützhülse (358) sich am tellerförmigen Element (354) axial abstützt, und daß im Kontaktbereich zwischen Stützhülse (358) und tellerförmigem Element (354) eine Drosselkanalanordnung ausgebildet ist (Figur 5).

11. Vorrichtung nach Anspruch 9, **dadurch gekennzeichnet, daß** die Stützhülse (258; 458) sich am tellerförmigen Element (254; 454) axial abstützt und es mittels eines Kragens einfaßt, in dem zumindest eine Drosselbohrung (270; 480) ausgebildet ist (Figur 4 und 6).

12. Vorrichtung nach Anspruch 11, **dadurch gekennzeichnet, daß** die Stützhülse (258; 458) einen Gleitschuh (218; 418) einfaßt, auf dem sich der zugeordnete Kolben (222; 428) abstützt.

13. Vorrichtung nach Anspruch 11 oder 12, **dadurch gekennzeichnet, daß** das tellerförmige Element (254) zumindest einen axialen Durchbruch (268) hat, mit dem eine gedrosselte Fluidverbindung zu einem Raum vor der Drosselbohrung (270) bereitgestellt ist (Figur 4).

14. Vorrichtung nach Anspruch 11 oder 12, **dadurch gekennzeichnet, daß** das tellerförmige Element (454) im wesentlichen flach auf dem Gleitschuh (418) aufliegt und im Zusammenwirken mit der axial gegenüberliegenden Stirnfläche (474) des Zylindereinsatzes (426) eine Drosselkanalanordnung (478) definiert, die in der oberen Totpunktlage des Kolbens (422) in die Drosselbohrung (480) des Kragens der Stützhülse (458) mündet (Figur 6).

15. Vorrichtung nach einem der Ansprüche 11 bis 14, **dadurch gekennzeichnet, daß** die Stützhülse (458) mit dem Gleitschuh (418) elastisch verspannt ist (Stifte 484).

16. Vorrichtung nach Anspruch 6 oder 7, **dadurch gekennzeichnet, daß** die Stützhülse (558) über eine zum Kolben (522) koaxiale Bohrung (515) im Pumpengehäuse (510) mit Passung geführt ist.

17. Vorrichtung nach Anspruch 16, **dadurch gekennzeichnet, daß** die gedrosselte Verdrängung von Fluid aus der Druckfluidkammer (564) über einen weiteren in der Stützhülse (558) ausgebildeten Radialdurchbruch (588) erfolgt.

18. Vorrichtung nach Anspruch 17, **dadurch gekennzeichnet, daß** die Verdrängung von Fluid aus der Druckfluidkammer im Bereich des oberen Totpunkts über einen radialen Spalt (586) zwischen einem Matnehmerteller (554) für den Kolben (522) und der Stützhülse (558) erfolgt.

19. Vorrichtung nach einem der Ansprüche 16 bis 18, **dadurch gekennzeichnet, daß** die Stützhülse (558) einen Gleitschuh (518) hintergreift, auf dem sich der zugeordnete Kolben (522) abstützt und der das tellerförmige Element bildet, wobei der Mitnehmerteller (554) die Gegenfläche für eine sich am Zylindereinsatz (526) abstützende Schrauben-Druckfeder (535) ausbildet.

20. Vorrichtung nach einem der Ansprüche 1 bis 19, **dadurch gekennzeichnet, daß** sie von einer Niederdruckpumpe gespeist ist.

21. Vorrichtung nach einem der Ansprüche 1 bis 20, **dadurch gekennzeichnet, daß** die aktive Druckbeaufschlagung in Abhängigkeit vom Drehzahlband der Pumpe im Hinblick auf eine geringe Verlustleistung energetisch optimiert ist.

22. Vorrichtung nach einem der Ansprüche 1 bis 21, **dadurch gekennzeichnet, daß** die Hochdruckpumpe von einer Radialjetpumpe gebildet ist.

23. Vorrichtung nach einem der Ansprüche 1 bis 22, **dadurch gekennzeichnet, daß** die Verdrängerelementanordnung (654, 754, 854, 954) Bestandteil einer Vorförderpumpe zur Speisung der Pumpenkammer (630, 830, 930) ist.

24. Verwendung der Vorrichtung nach einem der Ansprüche 1 bis 23 in einem Druckfluid-Versorgungssystem, insbesondere in einem Kraftstoff-Einspritzsystem, mit dem der Druck (P₁) in einer gemeinsamen Hochdruckleitung, insbesondere einer Common-Rail (34), an die einzelnen Verbraucher, insbesondere an Einspritzdüsen angeschlossen sind, entsprechend der momentanen Druckfluidanforderung in Abhängigkeit von Betriebsparametern des Systems einregelbar ist, wobei der Hockdruckpumpe zur Anpassung des Drucks (P₁) in der gemeinsamen Hochdruckleitung (34) an den Druckfluidbedarf der Verbraucher eine Fluidfördermengenbegrenzungseinrichtung zugeordnet ist, das zumindest ein Stellelement hat, welches mittels eines die momentane Druckfluidversorgungssituation in der gemeinsamen Hochdruckleitung (34) wiedergebenden Stellsignals veränderbar ist.

25. Vorrichtung nach Anspruch 8 oder 9, die ferner aufweist:
einen Druckkanal (637, 837), der im Zylindereinsatz (626, 826) und/oder am Pumpengehäuse (610, 810) an den Zylindereinsatz (626) angrenzend ausgebildet ist,
einen Saugkanal (632, 832), der am Pumpengehäuse (610, 810) zwischen dem Exzenterring (614, 814) und dem Druckkanal (637, 837) vorgesehen ist,
eine Schlitzsteuerungseinrichtung (638, 659; 838, 861) zum Gestatten des Fluidstroms zwischen dem Saugkanal (632, 832) und dem Druckkanal (637, 837) im Bereich des unteren Totpunktes der Kolbenbewegung und zum Unterbrechen des Fluidstroms im Bereich des oberen Totpunktes der Kolbenbewegung, und
ein Rückschlagventil im Druckkanal (637, 837).

26. Vorrichtung nach Anspruch 25, bei der die Schlitzsteuerungseinrichtung eine auf einem Stützhülsenende (659) der Stützhülse (658) sitzende Dichthülse (638) aufweist, die sich am Pumpengehäuse (610) stromauf vom Druckkanal (637) befindet und zumindest einen Schlitz (639) hat.

27. Vorrichtung nach Anspruch 25, bei der die Schlitzsteuerungseinrichtung eine Dichthülse (838) aufweist, die sich am Pumpengehäuse (810) stromauf vom Druckkanal (837) befindet und die auf einem Stützhülsenende (859), das zumindest einen Schlitz (861) hat, der Stützhülse (858) sitzt.

28. Vorrichtung nach einem der Ansprüche 25 bis 27 mit flanschseitiger Gehäusetrennfuge, bei der das Rückschlagventil durch Blechzungen einer Flachdichtung aus Blech auf der Auslaßbohrung des Druckkanals (637, 837) gebildet ist.

29. Vorrichtung nach einem der Ansprüche 25 bis 27 ohne flanschseitige Gehäusetrennfuge, bei der das Rückschlagventil in eine Andrückschraube des Stützrings eines Druckkammereinsatzes integriert ist.

30. Vorrichtung nach Anspruch 16, **dadurch gekennzeichnet, daß** die Stützhülse (258; 358; 458; 558) einen Radialdurchbruch (260; 360; 460; 560) hat, über den die Druckfluidkammer (264; 364; 464; 564) im Bereich des unteren Totpunktes der Kolbenbewegung mit Fluid aus der Umgebung füllbar ist,
wobei die Vorrichtung die ferner aufweist:
einen Druckkanal (737), der im Zylindereinsatz (726) und/oder am Pumpengehäuse (610) an den Zylindereinsatz (726) angrenzend ausgebildet ist,
einen Saugabschnitt (732), der am Pumpengehäuse (710) zwischen dem Exzenterring (714) und dem Druckkanal (737) vorgesehen ist,
eine Schlitzsteuerungseinrichtung (760, 790) zum Gestatten des Fluidstroms zwischen dem Saugabschnitt (732) und dem Druckkanal (737) im Bereich des unteren Totpunktes der Kolbenbewegung und zum Unterbrechen des Fluidstroms im Bereich des oberen Totpunktes der Kolbenbewegung, und
ein Rückschlagventil im Druckkanal (737).

31. Vorrichtung nach Anspruch 30, **dadurch gekennzeichnet, daß** die Stützhülse (758) einen Gleitschuh (718) hintergreift, auf dem sich der zugeordnete Kolben (722) abstützt und der das tellerförmige Element bildet, wobei der Mitnehmerteller (754) die Gegenfläche für eine sich am Zylindereinsatz (726) abstützende Schrauben-Druckfeder (735) ausbildet.

32. Vorrichtung nach Anspruch 30 oder 31, bei der die Schlitzsteuerungseinrichtung den Radialdurchbruch (760) und die Steuerkante (790) aufweist.

## Claims

1. Device for stabilizing the eccentric ring of a radial piston pump having several pistons each driven by a common eccentric shaft, each of which is guided in a cylinder insert (26; 226; 426; 526) immobilized in a pump housing (10; 110; 210; 310; 410; 510) so as to be slidingly displaceable, and which are supported on flattened support surfaces of said eccentric ring which is rotatably mounted on a cam of said eccentric shaft, said device including at least one support member assembly for biasing a stabilization member, which is supported against said pump housing, into planar contact with a stabilization surface of said eccentric ring independently of the pressure conditions in the pump chamber (30; 230; 430), **characterized in that** in order to prevent rotational/pivotal vibrations of said eccentric ring (14; 114; 214; 314; 414; 514) in suction throttling operation of said radial piston pump, a hydraulic displacement member assembly (40; 140-1 to 140-3; 254; 354; 454: 514) is provided whereby said eccentric ring is stabilized in each phase of movement of said pump through active application of pressure by said displacement member assembly.

2. Device according to claim 1, **characterized in that** said displacement member assembly includes at least one cup-shaped piston (40; 140-1 to 140-3) which is supported by its bottom (42) on an associated stabilization surface (44) of said eccentric ring (14; 114) and which constantly receives application of pressure on its inside.

3. Device according to claim 2, **characterized in that** a spring pressure force (49) is connected in parallel with pressure stabilization.

4. Device according to claim 3, **characterized in that** inside said cup piston (40; 140-1 to 140-3) a pressure spring (49; 149) is received which is supported on a screw plug (50) wherein an opening (47) for supplying hydraulic medium under bias pressure (P2) is formed.

5. Device according to any one of claims 1 to 4, **characterized in that** at least three hydraulic displacement members (140-1 to 140-3) are provided, which co-operate with separate stabilization surfaces (144-1 to 144-3) formed at a preferably regular angular distance from each other on said eccentric ring (114) (Fig. 2).

6. Device according to claim 1, **characterized in that** said hydraulic displacement member assembly comprises several dish-shaped members (254; 354; 454; 554) associated to different pistons which are at an angular distance from each other, said dish-shaped members being connected to the radially inner portion of the associated piston (222; 322; 422; 522) so as to be secured against displacement, forming part of a pressure force chain to the associated support surface (216; 316; 416; 516) of said eccentric ring (214; 314; 414; 514), and each forming, in co-operation with the related cylinder insert: (226; 326; 426; 526) and a support bush (258; 358; 458; 558) which is movable jointly with said dish-shaped member, a pressure fluid chamber (264; 364; 464; 564) from which the fluid trapped therein is displaceable in a throttled manner.

7. Device according to claim 6, **characterized in that** said support bush (258; 358; 458; 558) has a radial opening (260; 360; 460; 560) whereby said pressure fluid chamber (264; 364; 464; 564) may be filled with fluid from the surroundings in the range of the bottom dead center of the piston movement.

8. Device according to claim 6 or 7, **characterized in that** said support bush (258; 358; 458) is fittingly guided on the outer surface of said cylinder insert (226; 326; 426).

9. Device according to claim 8, **characterized in that** said support bush (258; 358; 458) is biased towards said support surface (216; 316; 416) of said eccentric ring (214; 314; 414) by means of a helical pressure spring (235; 335; 435).

10. Device according to claim 9, **characterized in that** said support bush (358) is axially supported on said dish-shaped member (354), and that a throttle passage arrangement is formed in the contact range between support bush (358) and dish-shaped member (354) (Fig. 5).

11. Device according to claim 9, **characterized in that** said support bush (258; 458) is axially supported on said dish-shaped member (254; 454) while enclosing the latter by means of a collar in which at least one throttle bore (270; 480) is formed (Figs. 4 and 6).

12. Device according to claim 11, **characterized in that** said support bush (258; 458) encloses a sliding block (218; 418) on which the associated piston (222; 428) is supported.

13. Device according to claim 11 or 12, **characterized in that** said dish-shaped member (254) includes at least one axial opening (268) whereby a throttled fluid connection towards a space in front of said throttle bore (270) is provided (Fig. 4).

14. Device according to claim 11 or 12, **characterized in that** said dish-shaped member (454) rests substantially flat on said sliding block (418) and, in co-operation with the axially opposed end face (474) of said cylinder insert (426), defines a throttle passage arrangement (478) which opens into said throttle bore (480) of said collar of said support bush (458) in the top dead center position of said piston (422) (Fig. 6).

15. Device according to any one of claims 11 to 14, **characterized in that** said support bush (458) is elastically braced (pins 484) with said sliding block (418).

16. Device according to claim 6 or 7, **characterized in that** said support bush (558) is fittingly guided in said pump housing (510) by means of a bore (515) coaxial with said piston (522).

17. Device according to claim 16, **characterized in that** throttled displacement of fluid from said pressure fluid chamber (564) takes place via another radial opening (588) formed in said support bush (558).

18. Device according to claim 17, **characterized in that** displacement of fluid from said pressure fluid chamber in the range of the top dead center takes place via a radial gap (586) between a driving plate (554) for said piston (522) and said support bush (558).

19. Device according to any one of claims 16 to 18, **characterized in that** said support bush (558) positively holds a sliding block (518) on which the associated piston (522) is supported and which forms said dish-shaped member, wherein said driving plate (554) forms the counter-surface for a helical pressure spring (535) supported on said cylinder insert (526).

20. Device according to any one of claims 1 to 19, **characterized in that** it is fed by a low-pressure pump.

21. Device according to any one of claims 1 to 20, **characterized in that** active application of pressure is energetically optimized in dependence on the speed range of said pump with a view to low power losses.

22. Device according to any one of claims 1 to 21, **characterized in that** said high-pressure pump is constituted by a radial jet pump.

23. Device according to any one of claims 1 to 22, **characterized in that** said displacement member assembly (654, 754, 854, 954) forms part of a prefeed pump for feeding said pump chamber (630, 830, 930).

24. Use of the device according to any one of claims 1 to 23 in a pressure fluid supply system, in particular in a fuel injection system whereby the pressure (P₁) in a common high-pressure line, in particular in a common-rail (34) to which individual consumers, in particular injection valves are connected, may be regulated in accordance with the current pressure fluid demand in dependence on operation parameters of the system, wherein a fluid flow rate limiting means is associated to said high-pressure pump for adaptation of the pressure (P₁) in said common high-pressure line (34) to the pressure fluid demand of the consumers, said fluid flow rate limiting means including at least one actuation member modifiable by means of an actuation signal which represents the current pressure fluid supply situation in the common high-pressure line (34).

25. Device according to claim 8 or 9, which furthermore includes:
a pressure passage (637, 837) formed in said cylinder insert (626, 826) and/or on said pump housing (610, 810) adjacent said cylinder insert (626),
a suction passage (632, 832) provided on said pump housing (610, 810) between said eccentric ring (614, 814) and said pressure passage (637, 837),
slot control means (638, 659; 838, 861) for admitting the flow of fluid between said suction passage (632, 832) and said pressure passage (637, 837) in the range of the bottom dead center of the piston movement, and for interrupting the flow of fluid in the range of the top dead center of the piston movement, and
a check valve in said pressure passage (637, 837).

26. Device according to claim 25, wherein said slot control means comprises a seal sleeve (638) seated on a support bush end (659) of said support bush (658), said seal sleeve being located on said pump housing (610) upstream from said pressure passage (637) and including at least one slot (639).

27. Device according to claim 25, wherein said slot control means comprises a seal sleeve (838) located on said pump housing (810) upstream from said pressure passage (837) and seated on a support bush end (859) of said support bush (858) having at least one slot (861).

28. Device according to any one of claims 25 to 27 which includes a flange-side housing parting line, wherein said check valve is formed by sheet-metal tabs of a flat packing of sheet metal on the outlet bore of said pressure passage (637, 837).

29. Device according to any one of claims 25 to 27 without a flange-side housing parting line, wherein said check valve is integrated into a pressure bolt of the support ring of a pressure chamber insert.

30. Device according to claim 16, **characterized in that** said support bush (258; 358; 458; 558) has a radial opening (260; 360; 460; 560) through which said pressure fluid chamber (264; 364; 464; 564) may be filled with fluid from the surroundings in the range of the bottom dead center of the piston movement, said device further including:
a pressure passage (737) formed in said cylinder insert (726) and/or on said pump housing (610) adjacent said cylinder insert (726),
a suction portion (732) provided on said pump housing (710) between said eccentric ring (714) and said pressure passage (737),
a slot control means (760, 790) for admitting the flow of fluid between said suction portion (732) and said pressure passage (737) in the range of the bottom dead center of the piston movement, and for interrupting the flow of fluid in the range of the top dead center of the piston movement, and
a check valve in said pressure passage (737).

31. Device according to claim 30, **characterized in that** said support bush (758) positively holds a sliding block (718) on which the associated piston (722) is supported and which constitutes said dish-shaped member, with said driving plate (754) forming the counter-surface for a helical pressure spring (735) which is supported on said cylinder insert (726).

32. Device according to claim 30 or 31, wherein said slot control means includes said radial opening (760) and said control land (790).

## Revendications

1. Dispositif pour stabiliser l'anneau excentrique d'une pompe à piston radiale avec plusieurs pistons entraînés par un arbre excentrique commun ; lesquels pistons sont guidés de façon à pouvoir glisser chaque fois dans un insert de cylindre (26 ; 226 ; 426 ; 526) fixé et situé dans le boîtier de la pompe (10 ; 110 ; 210 ; 310 ; 410 ; 510) en s'appuyant sur des surfaces d'appui aplaties de l'anneau excentrique, lequel anneau est placé de manière pivotante sur un excentrique de l'arbre excentrique avec au moins une disposition d'élément d'appui ; ladite disposition précontraint indépendamment des conditions de pression dans la chambre de pompe (30 ; 230 ; 430) une pièce de stabilisation s'appuyant sur le boîtier de la pompe de façon surfacique contre une surface de stabilisation de l'anneau excentrique, **caractérisé en ce que**, pour éviter les vibrations de rotation/ basculement de l'anneau excentrique (14 ; 114 ; 214 ; 314 ; 414 ; 514), au cours du fonctionnement à aspiration étranglé de la pompe à piston radiale, il est prévu une disposition d'éléments de déplacement (40 ; 140-1 à 140-3 ; 254 ; 354 ; 454 ; 514) grâce à laquelle disposition on stabilise l'anneau excentrique dans chaque phase de mouvement de la pompe par l'application active d'une pression sur la disposition d'éléments de déplacement.

2. Dispositif selon la revendication 1, **caractérisé en ce que** la disposition d'éléments de déplacement possède au moins un piston en forme de tasse (40 ; 140-1 à 140-3) qui s'appuie avec son fond (42) contre une surface de stabilisation (44) associée de l'anneau excentrique (14 ; 114) et qui est en permanence contraint par une pression venant de l'intérieur.

3. Dispositif selon la revendication 2, **caractérisé en ce qu'**une force de pression de ressort (49) est branchée en parallèle par rapport à la stabilisation de pression.

4. Dispositif selon la revendication 3, **caractérisé en ce qu'**un ressort à pression (49 ; 149) est reçu dans le piston en forme de tasse s'appuyant sur une vis de fermeture (50) dans laquelle est formée une ouverture (47) pour conduire sous une pression de précontrainte (P2) le liquide hydraulique présent.

5. Dispositif selon une des revendications 1 à 4, **caractérisé en ce qu'**au moins trois éléments de déplacement (140-1 à 140-3) hydrauliques sont prévus qui coopèrent avec des surfaces de stabilisation (144-1 à 144-3) formées sur l'anneau excentrique (114) de préférence à une distance d'angle égale l'une par rapport à l'autre (Fig. 2).

6. Dispositif selon la revendication 1, **caractérisé en ce que** la disposition hydraulique des éléments de déplacement présente plusieurs éléments (254 ; 354 ; 454 ; 554) en forme d'assiette associés à différents pistons (222 ; 322 ; 422 ; 522) disposés l'un par rapport à l'autre à une distance d'angle ; lesdits éléments étant liés fixe en déplacement avec le tronçon situé radialement vers l'intérieur du piston (222 ; 322 ; 422 ; 522) associé, lesquels éléments sont situés dans une chaîne de force de pression par rapport à la surface d'appui (216 ; 316 ; 416 ; 516) de l'anneau excentrique (214 ; 314 ; 414 ; 514) et limitant chaque fois en coopération avec un insert de cylindre (226 ; 326 ; 426 ; 526) et avec une douille d'appui (258 ; 358 ; 458 ; 558) , susceptible d'être déplacé ensemble avec l'élément en forme d'assiette, une chambre de fluide de pression (264 ; 364 ; 464 ; 564) , à partir de laquelle on peut déplacer de façon étranglée le fluide de pression se trouvant à l'intérieur.

7. Dispositif selon la revendication 6, **caractérisé en ce que** la douille d'appui (258 ; 358 ; 458 ; 558) a un passage radial (260 ; 360 ; 460 ; 560) grâce auquel il est possible de remplir la chambre de fluide de pression (264 ; 364 ; 464 ; 564) dans la zone du point mort inférieur du mouvement de piston avec du fluide ambiant.

8. Dispositif selon la revendication 6 ou 7, **caractérisé en ce que** la douille d'appui (258 ; 358 ; 458) est guidée tant en étant ajustée sur la surface externe de l'insert de cylindre (226 ; 326 ; 426).

9. Dispositif selon la revendication 8, **caractérisé en ce que** la douille d'appui (258 ; 358 ; 458) est précontrainte au moyen d'un ressort de vis à pression (235 ; 335 ; 435) en direction de la surface d'appui (216 ; 316 ; 416) de l'anneau excentrique (214 ; 314 ; 414).

10. Dispositif selon la revendication 9, **caractérisé en ce que** la douille d'appui (358) s'appuie de manière axiale sur l'élément en forme de plaque (354) et **en ce qu'**une disposition de canal d'étranglement est formée dans la zone de contact entre la douille d'appui (358) et l'élément en forme de plaque (354) ( figure 5).

11. Dispositif selon la revendication 9, **caractérisé en ce que** la douille d'appui (258 ; 458) s'appuie axialement sur l'élément en forme de plaque (254 ; 454) et encercle ledit élément au moyen d'un col dans lequel est formé au moins un alésage d'étranglement (270 ; 480) (figures 4 et 6).

12. Dispositif selon la revendication 11, **caractérisé en ce que** la douille d'appui (258 ; 458) encercle un patin sur lequel s'appuie le piston associé (222 ; 428) .

13. Dispositif selon la revendication 11 ou 12, **caractérisé en ce que** l'élément en forme d'assiette (254) possède au moins un passage (268) axial qui permet de mettre à disposition une liaison de fluide étranglée vers une chambre située avant l'alésage d'étrangement (270) (figure 4).

14. Dispositif selon la revendication 11 ou 12, **caractérisé en ce que** l'élément (454) en forme d'assiette repose généralement à plat sur le patin (418) et définit une disposition de canal étranglée (478) en coopération avec la surface frontale (474) de l'insert du cylindre (426) située axialement en face dudit élément ; laquelle disposition de canal étranglée débouche dans l'alésage d'étranglement (480) du col de la douille d'appui (458) lorsque le piston (422) est en position de point mort supérieur.

15. Dispositif selon une des revendications 11 à 14, **caractérisé en ce que** la douille d'appui (458) est précontrainte de façon élastique au moyen du patin (418) (goujons 484).

16. Dispositif selon la revendication 6 ou 7, **caractérisé en ce que** la douille d'appui (558) est conduite tout en étant ajustée au moyen d'un alésage (515) coaxial par rapport au piston (522) dans le boîtier de la pompe (510).

17. Dispositif selon la revendication 16, **caractérisé en ce que** le déplacement étranglé du fluide hors de la chambre de fluide à pression (564) est effectué au travers d'un passage radial (588) supplémentaire formé dans la douille d'appui (558).

18. Dispositif selon la revendication 17, **caractérisé en ce que** le déplacement du fluide hors de la chambre de fluide à pression se produit dans la zone du point mort supérieur au moyen d'une fente (586) radiale entre l'assiette entraîneur (554) pour le piston (522) et la douille d'appui (558).

19. Dispositif selon une des revendications 16 à 18, **caractérisé en ce que** la douille d'appui (558) saisit par l'arrière un patin (518) sur lequel s'appuie le piston (522) associé ; lequel piston forme l'élément en forme d'assiette; l'assiette entraîneur (554) formant la contre-surface pour un ressort de vis à pression (535) s'appuyant sur l'insert de cylindre (526).

20. Dispositif selon une des revendications 1 à 19, **caractérisé en ce qu'**il est alimenté par une pompe à basse pression .

21. Dispositif selon une des revendications 1 à 20, **caractérisé en ce que** l'application active de pression est optimisée en énergie en fonction de la bande de la vitesse de rotation de la pompe eu égard à la faible perte de puissance .

22. Dispositif selon une des revendications 1 à 21, **caractérisé en ce que** la pompe à haute pression est formée d'une pompe à jet radiale.

23. Dispositif selon une des revendications 1 à 22, **caractérisé en ce que** la disposition de l'élément d'étranglement (654 , 754 , 854 , 954) est une partie composante d'une prépompe pour alimenter la chambre de pompe (630 ; 830 ; 930).

24. Utilisation du dispositif selon une des revendications 1 à 23 dans un système d'alimentation à fluide à pression, notamment dans un système à injection de carburant avec lequel la pression (P1) dans une conduite à haute pression commune, notamment dans un rail-common (34), est réglable selon le besoin en fluide de pression en fonction des paramètres de service du système ; à laquelle conduite sont connectés différents dispositifs utilisateurs , notamment des buses d'injection, à laquelle pompe à haute pression est associé un dispositif limitant le débit de fluide pour adapter la pression (P1) dans la conduite à haute pression commune (34) au besoin en fluide de pression des dispositifs utilisateurs ; ledit dispositif ayant un élément de réglage qui peut être modifié grâce à un signal de réglage représentant la situation d'alimentation en fluide de pression dans la conduite commune à haute pression (34).

25. Dispositif selon la revendication 8 ou 9, qui présente en plus :
- un canal de pression (637, 837) formé dans l'insert de cylindre (626, 826) et/ou sur le boîtier de pompe (610, 810) contigu à l'insert de cylindre (626) ;
- un canal d'aspiration (632, 832) prévu sur le boîtier de la pompe entre l'anneau excentrique (614, 814) et le canal de pression (637, 837) ;
- un dispositif de commande à fente (638, 659, 838, 861) pour permettre au courant de fluide de circuler entre le canal d'aspiration (632, 832) et le canal de pression (637, 837) dans la zone du point mort inférieur du mouvement de piston, et pour interrompre la circulation du courant de fluide dans la zone du point mort supérieur du mouvement du piston ;
- et une valve anti-retour dans le canal de pression (637, 837).

26. Dispositif selon la revendication 25 où le dispositif de commande à fente comprend une douille étanche (638) située sur une des extrémités (659) de la douille d'appui (658), laquelle douille étanche se trouve en amont du canal de pression (637) et possède au moins une fente (239).

27. Dispositif selon la revendication 25 où le dispositif de commande à fente comprend une douille étanche (838) qui se trouve sur le boîtier de la pompe (810) en amont du canal de pression (837) et qui repose sur une extrémité de douille d'appui (859) de la douille d'appui (858) qui possède au moins une fente (861).

28. Dispositif selon une des revendications 25 à 27 avec un joint de séparation de boîtier du côté du flasque où la valve anti-retour est formée par des languettes en tôle d'un joint plat en tôle sur l'alésage de sortie du canal de pression (637, 837).

29. Dispositif selon une des revendications 25 à 27 sans un joint de séparation de boîtier du côté du flasque où la valve anti-retour est intégrée dans une vis de serrage de l'anneau d'appui d'un insert de chambre à pression.

30. Dispositif selon la revendication 16, **caractérisé en ce que** la douille d'appui (258; 358; 456; 558) a un passage radial (260; 360; 460; 560) qui permet de remplir la chambre de fluide à pression (264; 364; 464; 564) avec du fluide en provenance de l'environnement dans la zone du point mort inférieur du mouvement du piston où le dispositif comprend ce qui:
- un canal de pression (737) formé dans l'insert de cylindre (726) et/ou sur le boîtier de pompe (610) contigu à l'insert de cylindre (726) ;
- un tronçon d'aspiration (723) prévue sur le boîtier de la pompe (710) entre l'anneau excentrique (714) et le canal de pression (737),
- un dispositif de commande à fente (760, 790) pour permettre la circulation du courant de fluide entre le tronçon d'aspiration (732) et le canal de pression (737) dans la zone du point mort inférieur du mouvement de piston, et pour interrompre la circulation du courant de fluide dans la zone du point mort supérieur du mouvement du piston ;
- et une valve anti-retour dans le canal de pression (737).

31. Dispositif selon la revendication 30, **caractérisé en ce que** la douille d'appui (758) saisit par l'arrière un patin (718) sur lequel s'appuie le piston associé (722) et qui forme l'élément en forme d'assiette ; l'assiette entraîneur (754) formant la contre-surface pour un ressort de vis à pression (735) s'appuyant sur l'insert de cylindre (726).

32. Dispositif selon la revendication 30 ou 31 où le dispositif de commande à fente présente le passage radial (760) et le bord de commande (790).
